# EUROPÄISCHE PATENTSCHRIFT

(11) **EP 1 990 100 B1**
(45) Veröffentlichungstag und Bekanntmachung des Hinweises auf die Patenterteilung: **16.09.2009**
(21) Anmeldenummer: 07009412.3
(22) Anmeldetag: 10.05.2007
(51) Int. Cl.: B06B 1/16, E02D 7/18, E02F 3/40, E02F 3/96, E02F 5/10, E02F 9/22, F16N 7/36

(54) **Baumaschine zum Erzeugen von Schwingungen**
Construction machine generating vibration
Engin de construction générateur de vibrations

(43) Veröffentlichungstag der Anmeldung: 12.11.2008
(73) Patentinhaber: BAUER Maschinen GmbH, 86529 Schrobenhausen (DE)
(72) Erfinder: Höss, Franz Seraph, 86576 Schiltberg (DE)
(74) Vertreter: Wunderlich, Rainer

(56) Entgegenhaltungen:
- EP-A- 0 534 067
- EP-A- 1 245 737
- DE-A1- 2 524 808
- DE-U- 6 950 437
- DE-U1-202004 019 034
- FR-A1- 2 775 732
- GB-A- 1 435 499
- US-A- 4 516 655

## Beschreibung

Die Erfindung betrifft eine Baumaschine, insbesondere zum Erzeugen von Schwingungen, gemäß dem Oberbegriff des Anspruchs 1. Eine solche Baumaschine ist ausgebildet mit einem Getriebe, zumindest einem Hydraulikantrieb, der zum Betätigen des Getriebes angeordnet ist, und einem Hydraulikkreislauf zum Versorgen des Hydraulikantriebes mit Hydraulikfluid, wobei vom Hydraulikkreislauf zumindest eine Schmierleitung abzweigt, mittels welcher dem Getriebe Hydraulikfluid als Schmiermittel zuführbar ist.

Eine gattungsgemäße Baumaschine ist aus der DE 101 15 260 C2 und der prioritätsgleichen EP 1 245 737 A2 bekannt. Diese Druckschriften lehren, den Hydraulikkreislauf eines Hydraulikantriebes mit dem Schmierkreislauf eines Getriebes zu verbinden, so dass das Hydraulikfluid als Schmieröl dient.

Die FR 2 775 732 beschreibt einen Rüttler mit einem Lager, welches mittels eines Schmierkreislaufes geschmiert wird. Am Schmierkreislauf ist ein Hilfsschmierkreislauf vorgesehen, der eine zusätzliche Pumpe aufweist. Diese zusätzliche Pumpe wird mittels eines Antriebes betätigt, der auch die Massen des Rüttlers betätigt.

Aus der US 4,516,655 geht ein Antriebssystem für ein Fahrzeug mit einem Verbrennungsmotor und einem Hydraulikmotor hervor, welche beide zum Antreiben eines Getriebes verwendet werden können. Der Hydraulikmotor treibt überdies eine Pumpe zum Zuführen von Schmieröl in das Getriebe an.

Die GB 1 435 499 offenbart einen Vibrator, beispielsweise zum Eintreiben von Gründungselementen in den Boden, welcher fluidbetriebene Unwuchtmassen aufweist, welche hydrostatisch gelagert sind.

Die DE 69 50 437 U beschreibt ein hydrodynamisches Fahrzeuggetriebe mit einem für einen unteren Geschwindigkeitsbereich ausgelegten Strömungswandler, dessen Entleerleitung steuerbar ist.

Aus der DE 25 24 808 A geht ein Schiffsantrieb mit einer Schiffsschraube hervor, deren Flügel einen einstellbaren Anstellwinkel aufweisen. Zum Einstellen des Anstellwinkels ist ein hydraulisches Betätigungsorgan vorgesehen. Zur Ölversorgung des Betätigungsorgans ist ein gesonderter Vorratsspeicher vorgesehen, welcher mit einem Getriebe über eine Ansaugleitung und über eine Ausgleichsleitung verbunden ist.

Die EP 0 534 067 A und die DE 20 2004 019 034 U1 offenbaren hydraulische Maschinen mit Leckölabführungen.

Ein Vibrator zur Homogenisierung von Gemischen, welcher einen kombinierten Hydraulik-Schmiermittel-Kreis aufweist, ist aus der US 4,039,167 bekannt.

**Aufgabe** der Erfindung ist es, eine gattungsgemäße Baumaschine so weiterzubilden, dass bei hoher Einsatzvielfalt eine besonders hohe Betriebszuverlässigkeit erreicht wird.

Die Aufgabe wird erfindungsgemäß durch eine Baumaschine mit den Merkmalen des Anspruchs 1 gelöst. Bevorzugte Ausführungsbeispiele sind in den abhängigen Ansprüchen angegeben.

Die erfindungsgemäße Baumaschine ist dadurch gekennzeichnet, dass an der Schmierleitung eine Dosiereinrichtung vorgesehen ist, mit welcher ein in der Schmierleitung fließender Schmiermittelstrom zwischen dem Hydraulikkreislauf und dem Getriebe entsprechend einem Betriebszustand des Getriebes einstellbar ist, und mit welcher die Zuführung von Schmiermittel in Abhängigkeit des Betriebszustandes des Getriebes veränderbar ist.

Ein Grundgedanke der Erfindung kann darin gesehen werden, eine Dosiereinrichtung für das Schmiermittel vorzusehen, mit welcher der in der Schmierleitung fließende Schmiermittelstrom zwischen dem Hydraulikkreislauf und dem Getriebe entsprechend dem Betriebszustand des Getriebes gezielt einstellbar, insbesondere steuerbar und/oder regelbar ist. Der Erfindung liegt der Gedanke zugrunde, dass der Schmiermittelbedarf des Getriebes von dessen Betriebszustand abhängig sein kann. Ein variabler Schmiermittelbedarf kann sich beispielsweise daraus ergeben, dass bei höheren Getriebedrehzahlen das Schmiermittel kürzer an den Schmierstellen verweilt und/oder dass eine größere Wärmemenge abzuführen ist. Der erfindungsgemäß variable Schmiermittelfluss kann in diesem Zusammenhang eine zuverlässige Schmierung auch bei hohen Getriebedrehzahlen gewährleisten, wobei gleichzeitig bei niedrigeren Drehzahlen sichergestellt ist, dass keine unnötig hohe Fluidmenge aus dem Hydraulikkreislauf abgezogen wird und sich gegebenenfalls eine unerwünscht große Schmiermittelmenge im Schmierölsumpf des Getriebes ansammelt.

Ein betriebszustandsabhängiger Schmiermittelbedarf des Getriebes kann insbesondere auch dann gegeben sein, wenn die Schmiermittelabfuhr aus dem Getriebe betriebszustandsabhängig, insbesondere drehzahlabhängig durchgeführt wird. In diesem Fall kann erfindungsgemäß gewährleistet werden, dass das Verhältnis aus der Zuführrate und der Abführrate des Schmiermittels am Getriebe unabhängig vom Betriebszustand stets konstant ist. Insbesondere können die Raten gleich groß eingestellt werden. Hierdurch kann sichergestellt werden, dass das Getriebe auch bei längerem Betrieb weder mit Schmiermittel voll läuft noch trocken läuft. Um ein Volllaufen des Getriebes mit Schmiermittel zu verhindern, ist vorzugsweise vorgesehen, dass die Abführrate aus dem Getriebe größer als die Zufuhrrate in das Getriebe ist. Um in diesem Fall ein Trockenlaufen der Abführpumpe zu verhindern, können Ausgleichsmittel vorgesehen sein, die einen Teil des abgeführten Schmiermittels wieder in das Getriebe zurückleiten.

Unter dem Betriebszustand kann beispielsweise die Drehzahl des Getriebes verstanden werden. Der Betriebszustand kann aber beispielsweise auch der Füllstand von Schmiermittel im Getriebe sein.

Mittels der Erfindung kann insbesondere sichergestellt werden, dass nur während des Betriebs des Getriebes Schmiermittel in das Getriebe gelangt, so dass verhindert werden kann, dass das Getriebe insbesondere im Ruhezustand mit Schmiermittel voll läuft. Die betriebszustandsabhängige Schmiermittelzuführung nach der Erfindung erlaubt ein dosiertes Zwangs-Schmieren des Getriebes.

Die Erfindung ermöglicht es, die Baumaschine mit variabler Getriebedrehzahl zu betreiben wobei drehzahlunabhängig eine besonders zuverlässige Getriebeschmierung gegeben ist. Somit wird erfindungsgemäß eine besonders vielseitig einsetzbare und zugleich zuverlässige Baumaschine erhalten. Sofern die Baumaschine zum Erzeugen von Schwingungen, insbesondere als Rüttler, ausgebildet ist, erlaubt es die variable Getriebedrehzahl, unterschiedlichste Bauelemente auch bei variablen Bodengeologien schonend und zuverlässig in den Erdboden einzurütteln.

Besonders vorteilhaft ist es nach der Erfindung, dass die Dosiereinrichtung eine Dosierpumpe aufweist, die mechanisch mit dem Getriebe gekoppelt ist. Gemäß dieser Ausführungsform wird die Dosierpumpe, die für die Förderung des Schmiermittels in das Getriebe sorgt, von zumindest einem Element des Getriebes angetrieben. Die mechanische Kopplung ermöglicht eine zustandsabhängige Betätigung der Dosiereinrichtung in besonders einfacher und zuverlässiger Weise. Grundsätzlich wäre es jedoch auch beispielsweise möglich, den Betriebszustand des Getriebes mittels eines elektronischen Sensors zu erfassen und den Schmiermittelzufluss in das Getriebe mittels eines elektronischen Stellgliedes einzustellen.

Weiterhin ist es nach der Erfindung besonders bevorzugt, dass eine Schmiermittelrückführeinrichtung vorgesehen ist, mit der Schmiermittel in Abhängigkeit des Betriebszustandes des Getriebes aus dem Getriebe abführbar ist. Gemäß dieser Ausführungsform wird sowohl die Zuführrate von Schmiermittel in das Getriebe als auch die Abführrate von Schmiermittel aus dem Getriebe betriebszustandsabhängig eingestellt.

Besonders vorteilhaft ist es, dass die Schmiermittelrückführeinrichtung zumindest eine Schmiermittelrückführleitung aufweist, an der eine Schmiermittelrückführpumpe angeordnet ist. Vorzugsweise ist diese Schmiermittelrückführpumpe mechanisch mit dem Getriebe gekoppelt. Gemäß dieser Ausführungsform wird die Schmiermittelrückführpumpe, ähnlich wie die Dosierpumpe, durch ein Element des Getriebes mechanisch angetrieben. Grundsätzlich wäre es auch möglich, die Schmiermittelabfuhr aus dem Getriebe über ein elektronisches Stellglied einzustellen, das auf Grundlage des sensorisch erfassten Betriebszustandes betrieben wird.

Im Zusammenhang mit einer drehzahlabhängigen Abführung von Schmiermittel aus dem Getriebe weist die Erfindung besonders umfassende Vorteile auf. Würde in diesem Fall, wie aus dem Stand der Technik bekannt, der Schmiermittelzulauf zum Getriebe konstant eingestellt, so müsste die Pumpengröße der Schmiermittelrückführpumpe so dimensioniert werden, dass auch bei niedrigster auftretender Getriebedrehzahl das zugelaufene Schmiermittel zuverlässig abgepumpt werden kann. Dies bringt jedoch eine gewisse Überdimensionierung der Schmiermittelrückführpumpe mit sich. Wird das Getriebe in diesem Fall mit höherer Drehzahl, insbesondere mit der Nenndrehzahl, betrieben, so würde durch die überdimensionierte Pumpe unter Umständen mehr Öl gefördert, als im Getriebesumpf vorhanden ist. Dies wiederum kann unter Umständen zur Folge haben, dass unerwünscht große Luftmengen in die Schmiermittelrückführleitung und von dort in das Hydrauliksystem des Grundgerätes gefördert werden, was zu einer unerwünschten Ölverschäumung führen könnte. Demgegenüber wird nach der Erfindung auch die Zuführmenge von Schmierfluid in das Getriebe drehzahlabhängig eingestellt. Die zugeführte und die abgeführte Schmiermittelmenge können somit nach der Erfindung in einem festen Verhältnis zueinander stehen. Insbesondere muss die Schmiermittelrückführpumpe erfindungsgemäß somit nicht überdimensioniert werden, so dass einer unerwünschten Ölverschäumung entgegengewirkt ist. Zweckmäßigerweise ist jedenfalls die von der Dosierpumpe geförderte Menge, vorzugsweise sowohl die von der Dosierpumpe als auch die von der Schmiermittelrückführpumpe geförderte Schmiermittelmenge proportional zur Drehzahl des Getriebes.

Die Betriebszuverlässigkeit kann weiter dadurch erhöht werden, dass, insbesondere auf der dem Getriebe abgewandten Seite der Schmiermittelrückführpumpe, von der Schmiermittelrückführleitung eine Ausgleichsleitung abzweigt, die, vorzugsweise über eine Drossel, in das Getriebe einmündet. Die Ausgleichsleitung kann beispielsweise dazu dienen, Gasanteile, die unter Umständen von der Schmiermittelrückführpumpe aus dem Getriebe abgefördert werden, in das Getriebe zurückzuführen. Mittels einer Ausgleichsleitung kann überdies einem vollständigen Trockenlaufen des Getriebes entgegengewirkt werden.

Insbesondere um unerwünschte Fluidverluste zu vermeiden ist es vorteilhaft, dass eine Leckölleitung zum Abführen von Lecköl vom Hydraulikantrieb und/oder von der Dosierpumpe vorgesehen ist. Zur Verringerung des apparativen Aufwandes ist es vorteilhaft, dass eine gemeinsame Leckölleitung zum Abführen von Lecköl sowohl vom Hydraulikantrieb als auch von der Dosierpumpe vorgesehen ist.

Ferner ist es nach der Erfindung bevorzugt, dass eine Entlastungsleitung vorgesehen ist, mit welcher die Schmierleitung, die Schmiermittelrückführleitung und/oder die Leckölleitung, jeweils über ein Druckbegrenzungsventil, in Leitungsverbindung stehen, wobei die Entlastungsleitung in das Getriebe einmündet. Hierdurch kann in besonders einfacher Weise eine Überdrucksicherung realisiert werden. Geeigneterweise steht die Schmiermittelrückführleitung unterstromig der Schmiermittelrückführpumpe mit der Entlastungsleitung in Leitungsverbindung.

Bei dem Hydraulikfluid, welches dem Getriebe als Schmiermittel zugeführt wird, kann es sich insbesondere um Lecköl des Hydraulikantriebes handeln. In diesem Fall kann die Schmierleitung von einer Leckölleitung des Hydraulikkreises abzweigen. Alternativ oder zusätzlich kann vorgesehen sein, dem Getriebe Rücklauföl des Hydraulikantriebes zuzuführen. Eine bevorzugte Weiterbildung der Erfindung besteht somit darin, dass die Schmierleitung von einer Rücklaufleitung des Hydraulikkreises abzweigt. Gemäß dieser Ausführungsform wird das Schmiermittel aus der vom Hydraulikmotor abfließenden Strömung abgezweigt. In der Leckölleitung und/oder der Rücklaufleitung des Hydraulikkreises ist in der Regel ein vergleichsweise geringer Hydraulikdruck gegeben, der für die Schmierfunktion besonders geeignet ist. Es ist auch möglich, dem Getriebe sowohl Rücklauföl als auch Lecköl als Schmiermittel zuzuführen, so dass eine besonders zuverlässige Schmiermittelversorgung gegeben ist. Beispielsweise kann vorgesehen sein, dem Getriebe eine Grundströmung aus der Rücklaufleitung und eine betriebszustandsabhängige Zusatzströmung aus der Leckölleitung zuzuführen.

Nach der Erfindung ist vorgesehen, dass der Hydraulikantrieb zum Betätigen des Getriebes angeordnet ist. Gemäß dieser Ausführungsform ist der Hydraulikantrieb geeigneteniveise an einer Antriebswelle des Getriebes vorgesehen. Bei dem Getriebe kann es sich beispielsweise um ein Drehgetriebe, insbesondere um ein Zahnradgetriebe handeln. Bei dem Hydraulikantrieb handelt es sich vorzugsweise um einen Hydraulikdrehmotor.

Eine besonders vielseitig einsetzbare und/oder leistungsfähige Baumaschine ist dadurch gegeben, dass zum Antreiben des Getriebes zumindest zwei Hydraulikantriebe mit jeweils einer Rücklaufleitung vorgesehen sind. Insbesondere für eine besonders zuverlässige Schmierung ist es vorteilhaft, dass die Schmierleitung mit beiden Rücklaufleitungen in Leitungsverbindung steht.

Beispielsweise zur Funktionsprüfung der Schmierung ist es zweckmäßig, dass an der Schmierleitung, insbesondere auf der dem Getriebe zugewandten Seite der Dosierpumpe, ein Druckschalter vorgesehen ist.

Zur besonders einfachen Schwingungserzeugung ist es vorteilhaft, dass am Getriebe zumindest eine Unwucht angeordnet ist. Geeigneterweise sind mehrere Unwuchten vorgesehen, deren Phasenlage zur Einstellung der Schwingungsamplitude veränderbar ist.

Bei der erfindungsgemäßen Baumaschine, die auch als Rüttler bezeichnet werden kann, handelt es sich vorzugsweise um ein Bodenbearbeitungsgerät, mit dem Bauelemente, beispielsweise Gründungselemente, Spundbohlen und/oder Bodenbearbeitungswerkzeuge in den Boden eingetrieben werden können. Hierzu ist am Getriebe vorzugsweise eine Halterung für ein Bauelement vorgesehen. Beispielsweise kann es sich bei der Baumaschine um einen Aufsatzrüttler oder um einen Tiefenrüttler handeln. Die Baumaschine kann insbesondere auch zur Bodenverdichtung vorgesehen sein. Bei den erfindungsgemäßen Fluiden handelt es sich zweckmäßigerweise um Flüssigkeiten, insbesondere um Öl. Zum Betätigen des Hydraulikantriebes ist zweckmäßigerweise zumindest eine Hydraulikpumpe vorgesehen, die im Hydraulikkreislauf angeordnet ist. Vorteilhafterweise ist diese Hydraulikpumpe an einem Trägergerät vorgesehen, an welchem das Getriebe mitsamt dem Hydraulikantrieb verstellbar angeordnet ist. Besonders vorteilhaft ist es, dass Mittel zum Einstellen der Drehzahl des Hydraulikantriebes vorgesehen sind. Hierzu ist die Hydraulikpumpe zweckmäßigerweise einstellbar vorgesehen. Nach der Erfindung kann der Hydraulikkreislauf als offener oder als geschlossener Kreislauf ausgebildet sein.

Die Erfindung umfasst auch ein Verfahren zum Erstellen einer Spundwand, bei dem mittels einer erfindungsgemäßen Baumaschine Spundbohlen mit einer mechanischen Schwingung beaufschlagt und in den Boden eingetrieben werden.

Die Erfindung wird nachfolgend anhand bevorzugter Ausführungsbeispiele näher erläutert, die schematisch in der beigefügten Zeichnung dargestellt sind. In der Zeichnung zeigt:
- Fig. 1: den Hydraulikplan einer erfindungsgemäßen Baumaschine.

Eine erfindungsgemäße Baumaschine ist in Fig. 1 dargestellt. Die als Rüttler ausgebildete Baumaschine weist ein Getriebe 3 auf, in dem zur Schwingungserzeugung zwei erste Unwuchten 6 sowie zwei zweite Unwuchten 6' vorgesehen sind. Am Getriebe 3 ist ein Hydroschwenkmotor 61 angeordnet, mittels welchem die Phasenlage der ersten Unwucht 6 relativ zu der zweiten Unwucht 6' einstellbar ist. Zum Betätigen des Hydroschwenkmotors 61 sind an diesem zwei Betriebsleitungen 60, 60' für Hydraulikfluid vorgesehen.

Zum Antreiben des Getriebes 3 sind zwei Hydraulikantriebe 5, 5' vorgesehen, die mit den Unwuchten 6, 6' in mechanischer Verbindung stehen. Zum Zuführen von Hydraulikfluid zum Hydraulikantrieb 5 ist an diesem eine Zulaufleitung 51 angeordnet. Analog ist zum Zuführen von Hydraulikfluid zum Hydraulikantrieb 5' an diesem eine Zulaufleitung 51' angeordnet. Zum Abführen von Hydraulikfluid von den Hydraulikantrieben 5 und 5' ist an diesen jeweils eine Rücklaufleitung 50 beziehungsweise 50' vorgesehen. Zwischen der Zulaufleitung 51 und der Rücklaufleitung 50 des Hydraulikantriebs 5 ist ein Rückschlagventil 53 angeordnet, welches einen Strom von der Rückführleitung 50 in die Zulaufleitung 51 zulässt und einen umgekehrt gerichteten Strom sperrt. Ein analog ausgebildetes Rückschlagventil 53' ist zwischen der Zulaufleitung 51' und der Rücklaufleitung 50' des Hydraulikantriebes 5' gegeben. Zum Betätigen der Hydraulikantriebe 5, 5' sind zwei in den Figuren nicht dargestellte Hydropumpen vorgesehen, die mit den Leitungen 50 und 51 beziehungsweise 50' und 51' in Verbindung stehen.

Nach der Erfindung ist vorgesehen, Betriebsflüssigkeit für die Hydraulikantriebe 5, 5' auch zur Schmierung des Getriebes 3 einzusetzen. Zu diesem Zweck ist eine Schmierleitung 10 vorgesehen, welche sowohl mit der Rücklaufleitung 50 des Hydraulikantriebes 5 als auch mit der Rücklaufleitung 50' des Hydraulikantriebes 5' in Leitungsverbindung steht und somit von den Hydraulikantrieben 5, 5' rücklaufendes Fluid aus den Rücklaufleitungen 50, 50' abführen und dem Getriebe 3 als Schmiermedium zuführen kann. Im Getriebe 3 wird Fluid aus der Schmierleitung 10 an die Schmierstellen des Getriebes 3 geführt.

Zum Einstellen der durch die Schmierleitung 10 zum Getriebe 3 geförderten Fluidmenge ist an der Schmierleitung 10 eine Dosierpumpe 16 angeordnet. Diese Dosierpumpe 16 ist mechanisch mit dem Getriebe 3, insbesondere den Unwuchten 6, 6' verbunden, so dass die Pumpendrehzahl und somit der von der Dosierpumpe 16 geförderte Schmiermediumstrom von der Getriebedrehzahl bestimmt wird, insbesondere proportional hierzu ist.

Im Bereich des Getriebes 3 ist an der Schmierleitung 10 ein Druckschalter 19 vorgesehen, der bei einem vorher bestimmten Druck schließt und somit eine Überwachung einer ordnungsgemäßen Schmierung zulässt.

Zum Abführen von Schmiermittel aus dem Getriebe 3 ist eine Schmiermittelrückführleitung 20 vorgesehen, die in den Sumpf des Getriebes 3 einmündet. Über diese Schmiermittelrückführleitung 20 wird Schmiermittel aus dem Getriebe 3 zu einem in den Figuren nicht dargestellten Sammeltank zurückgeführt, von dem Fluid wiederum mittels der Hydraulikpumpen in die Zulaufleitungen 51, 51' der Hydraulikantriebe 5, 5' eingespeist werden kann. An der Schmiermittelrückführleitung 20 ist eine Schmiermittelrückfuhrpumpe 26 angeordnet, die ebenso wie die Dosierpumpe 16 mit dem Getriebe 3 mechanisch verbunden ist, so dass ihre Förderleistung ebenfalls abhängig von der Drehzahl des Getriebes 3 ist. Die Drehzahlabhängigkeit der Förderleistung beider Pumpen 16 und 26 gewährleistet, dass das Getriebe 3 beim Betrieb weder mit Schmiermedium voll läuft noch trocken läuft.

Mit der Schmiermittelrückführleitung 20 ist eine Ausgleichsleitung 28 verbunden, die über eine Drossel 27 in das Getriebe 3 führt und beispielsweise zum Rückführen von Gasanteilen aus der Schmiermittelrückführleitung 20 in das Getriebe 3 dienen kann.

Zum Abführen von Lecköl von den beiden Hydraulikantrieben 5, 5' ist eine Leckölleitung 30 vorgesehen. Diese Leckölleitung 30 vereinigt sich mit einer weiteren Leckölleitung 36 des Hydroschwenkmotors 61 zu einer gemeinsamen Leckölrückführleitung. Darüber hinaus ist an den beiden Hydraulikantrieben 5, 5' eine weitere Leckölleitung 31 vorgesehen, welche die beiden Hydraulikantriebe 5, 5' miteinander verbindet.

Die Dosierpumpe 16 steht über eine Verbindungsleitung 32 mit der Leckölleitung 30 und gegebenenfalls auch mit der Leckölleitung 31 der Hydraulikantriebe 5, 5' in Leitungsverbindung. Somit kann die Dosierpumpe 16 Fluid aus den Leckölleitungen 30 und/oder 31 abziehen und dem Getriebe 3 als Schmiermittel zuführen. Die Verbindungsleitung 32 kann jedoch auch zur Abführung von Lecköl dienen, das an der Dosierpumpe 16 anfällt.

Die in Fig. 1 dargestellte Vorrichtung weist darüber hinaus eine Entlastungsleitung 40 auf, in welche die Schmierleitung 10 über ein Druckbegrenzungsventil 41, die Schmiermittelrückführleitung 20 über ein Druckbegrenzungsventil 42 und die Leckölleitung 36 über ein Druckbegrenzungsventil 43 einmünden. Die Entlastungsleitung 40 führt in das Getriebe 3 und kann zur Überdrucksicherung Fluid aus den Leitungen 10, 20 und/oder 30 in das Getriebe 3 abführen.

Die Vorrichtung der Fig. 1 weist einen weiteren Druckschalter 39 auf, der mit den Leckölleitungen 30, 36 in Leitungsverbindung steht. Dieser Druckschalter 39 öffnet beim Überschreiten eines vorgegebenen. Druckes. Er kann somit dazu dienen, eine Druckerhöhung in den Leckölleitungen 30, 36 nachzuweisen, die auf eine unter Umständen mögliche Funktionsstörung der Hydraulikantriebe 5, 5' oder des Hydroschwenkmotors 61 schließen lässt.

Beim Betrieb der in Fig. 1 dargestellten Vorrichtung werden die Hydraulikantriebe 5, 5' über die Zulaufleitungen 51, 51' mit Druckfluid beaufschlagt und treiben das Getriebe 3 an. Das von den Hydraulikantrieben 5, 5' abgegebene Fluid wird dabei über die Rücklaufleitungen 50, 50' abgeführt. Zumindest ein Teil des rücklaufenden Fluides wird über die Schmierleitung 10 dem Getriebe 3 als Schmiermittel zugeführt. Die Dosierpumpe 16, die mechanisch mit dem Getriebe 3 verbunden ist, sorgt dabei dafür, dass dem Getriebe 3 eine drehzahlabhängige Schmiermittelmenge zugeführt wird. Gleichzeitig wird Schmiermittel im Bodenbereich des Getriebes 3 über die Schmiermittelrückführleitung 20 abgeführt. Die abgeführte Menge wird dabei mittels der Schmiermittelrückführpumpe 26, die ebenfalls mechanisch mit dem Getriebe 3 verbunden ist, getriebedrehzahlabhängig eingestellt.

## Patentansprüche

1. Baumaschine, insbesondere zum Erzeugen von Schwingungen, mit
- einem Getriebe (3),
- zumindest einem Hydraulikantrieb (5, 5') , der zum Betätigen des Getriebes (3) angeordnet ist, und
- einem Hydraulikkreislauf zum Versorgen des Hydraulikantriebs (5, 5') mit Hydraulikfluid,
- wobei vom Hydraulikkreislauf zumindest eine Schmierleitung (10) abzweigt, mittels welcher dem Getriebe (3) Hydraulikfluid als Schmiermittel zuführbar ist,
**dadurch gekennzeichnet,**
- **dass** an der Schmierleitung (10) eine Dosiereinrichtung vorgesehen ist, mit welcher ein in der Schmierleitung fließender Schmiermittelstrom zwischen dem Hydraulikkreislauf und dem Getriebe (3) entsprechend einem Betriebszustand des Getriebes (3) einstellbar ist, und mit welcher die Zuführung, von Schmiermittel in Abhängigkeit des Betriebszustandes des Getriebes (3) veränderbar ist.

2. Baumaschine nach Anspruch 1,
**dadurch gekennzeichnet,**
**dass** die Dosiereinrichtung eine Dosierpumpe (16) aufweist, die mechanisch mit dem Getriebe (3) gekoppelt ist.

3. Baumaschine nach einem der vorstehenden Ansprüche,
**dadurch gekennzeichnet,**
**dass** eine Schmiermittelrückführeinrichtung vorgesehen ist, mit der Schmiermittel in Abhängigkeit des Betriebszustandes des Getriebes (3) aus dem Getriebe (3) abführbar ist.

4. Baumaschine nach Anspruch 3,
**dadurch gekennzeichnet,**
**dass** die Schmiermittelrückführeinrichtung zumindest eine Schmiermittelrückführleitung (20) aufweist, an der eine Schmiermittelrückführpumpe (26) angeordnet ist, die mechanisch mit dem Getriebe (3) gekoppelt ist.

5. Baumaschine nach Anspruch 4,
**dadurch gekennzeichnet,**
**dass** auf der dem Getriebe (3) abgewandten Seite der Schmiermittelrückführpumpe (26) von der Schmiermittelrückführleitung (20) eine Ausgleichsleitung (28) abzweigt, die, vorzugsweise über eine Drossel (27), in das Getriebe (3) einmündet.

6. Baumaschine nach einem der vorstehenden Ansprüche,
**dadurch gekennzeichnet ,**
**dass** eine Leckölleitung (30) zum Abführen von Lecköl vom Hydraulikantrieb (5, 5') und/oder von der Dosierpumpe (16) vorgesehen ist.

7. Baumaschine nach einem der vorstehenden Ansprüche,
**dadurch gekennzeichnet ,**
**dass** eine Entlastungsleitung (40) vorgesehen ist, mit welcher die Schmierleitung (10), die Schmiermittelrückführleitung (20) und/oder die Leckölleitung (30), jeweils über ein Druckbegrenzungsventil (41, 42, 43), in Leitungsverbindung stehen, wobei die Entlastungsleitung (40) in das Getriebe (3) einmündet.

8. Baumaschine nach einem der vorstehenden Ansprüche,
**dadurch gekennzeichnet,**
**dass** die Schmierleitung (10) von einer Rücklaufleitung (50, 50') des Hydraulikkreises abzweigt.

9. Baumaschine nach einem der vorstehenden Ansprüche,
**dadurch gekennzeichnet,**
**dass** zum Antrieben des Getriebes (3) zumindest zwei Hydraulikantriebe (5, 5') mit jeweils einer Rücklaufleitung (50, 50') vorgesehen sind, wobei die Schmierleitung (10) mit beiden Rücklaufleitungen (50, 50') in Leitungsverbindung steht.

10. Baumaschine nach einem der vorstehenden Ansprüche,
**dadurch gekennzeichnet,**
**dass** an der Schmierleitung (10), insbesondere auf der dem Getriebe (3) zugewandten Seite der Dosierpumpe (16), ein Druckschalter (19) vorgesehen ist.

11. Baumaschine nach einem der vorstehenden Ansprüche,
**dadurch gekennzeichnet,**
**dass** am Getriebe (3) zumindest eine Unwucht (6, 6') angeordnet ist.

12. Verfahren zum Erstellen einer Spundwand, bei dem
mittels einer Baumaschine nach einem der vorstehenden Ansprüche Spundbohlen mit einer mechanischen Schwingung beaufschlagt und in den Boden eingetrieben werden.

## Claims

1. Construction machine, in particular for generating vibrations, comprising
- a transmission (3),
- at least one hydraulic drive (5, 5') which is arranged for actuating the transmission (3) and
- a hydraulic circuit for supplying the hydraulic drive (5, 5') with hydraulic fluid,
- wherein at least one lubrication line (10) is branched off from the hydraulic circuit, by means of which the transmission (3) can be supplied with hydraulic fluid as a lubricant,
**characterized in that**
- on the lubrication line (10) a dosing device is provided, with which a lubrication flow flowing in the lubrication line between the hydraulic circuit and the transmission (3) is adjustable according to an operation state of the transmission (3) and with which the supply of lubricant can be changed depending on an operating condition of the transmission (3).

2. Construction machine according to claim 1,
**characterized in that**
the dosing device has a dosing pump (16) that is coupled mechanically to the transmission (3).

3. Construction machine according to any one of the preceding claims,
**characterized in that**
a lubricant return device is provided, with which lubricant can be discharged from the transmission (3) depending on the operating condition of the transmission (3).

4. Construction machine according to claim 3,
**characterized in that**
the lubricant return device has at least one lubricant return line (20), on which a lubricant return pump (26) is arranged that is coupled mechanically to the transmission (3).

5. Construction machine according to claim 4,
**characterized in that**
on the side of the lubricant return pump (26) facing away from the transmission (3) a balancing line (28) is branched off from the lubricant return line (20), which leads into the transmission (3), preferably via a throttle (27).

6. Construction machine according to any one of the preceding claims,
**characterized in that**
a leak oil line (30) is provided for discharging leak oil from the hydraulic drive (5, 5') and/or from the dosing pump (16).

7. Construction machine according to any one of the preceding claims,
**characterized in that**
a relief line (40) is provided, with which the lubrication line (10), the lubricant return line (20) and/or the leak oil line (30) are each in line-connection via a pressure-limiting valve (41, 42, 43), with the relief line (40) leading into the transmission (3).

8. Construction machine according to any one of the preceding claims,
**characterized in that**
the lubrication line (10) is branched off from a return-flow line (50, 50') of the hydraulic circuit.

9. Construction machine according to any one of the preceding claims,
**characterized in that**
at least two hydraulic drives (5, 5'), each of them containing a return-flow line (50, 50'), are arranged for actuation of the transmission (3), wherein the lubrication line (10) is in line-connection with both return-flow lines (50, 50').

10. Construction machine according to any one of the preceding claims,
**characterized in that**
a pressure switch (19) is provided on the lubrication line (10), in particular on the side of the dosing pump (16) facing towards the transmission (3).

11. Construction machine according to any one of the preceding claims,
**characterized in that**
on the transmission (3) at least one unbalanced mass (6, 6') is arranged.

12. Method for producing a sheet pile wall, in which
sheet piles are acted upon by mechanical vibration and driven into the ground by means of a construction machine according to any one of the preceding claims.

## Revendications

1. Engin de construction, en particulier pour produire des vibrations, avec
- un mécanisme (3),
- au moins un entraînement hydraulique (5, 5') qui est disposé pour actionner le mécanisme (3), et
- un circuit hydraulique pour alimenter l'entraînement hydraulique (5, 5') avec un fluide hydraulique,
- dans lequel au moins une conduite (10) de lubrifiant part du circuit hydraulique, conduite au moyen de laquelle du fluide hydraulique peut être envoyé au mécanisme (3) en tant que lubrifiant,
***caractérisé en ce que**,* sur la conduite (10) de lubrifiant, est prévu un dispositif de dosage avec lequel un débit de lubrifiant circulant dans la conduite de lubrification entre le circuit hydraulique et le mécanisme (3) peut être ajusté conformément à un état de service du mécanisme (3), et avec lequel l'alimentation en lubrifiant peut être modifiée en fonction de l'état de service du mécanisme (3).

2. Engin de construction selon la revendication 1, ***caractérisé en ce que*** le dispositif de dosage comprend une pompe de dosage (16) qui est couplée mécaniquement au mécanisme (3).

3. Engin de construction selon l'une quelconque des revendications précédentes, ***caractérisé en ce qu*'**un dispositif de retour de lubrifiant est prévu, avec lequel le lubrifiant peut être évacué du mécanisme (3) en fonction de l'état de service du mécanisme (3).

4. Engin de construction selon la revendication 3, ***caractérisé en ce que*** le dispositif de retour de lubrifiant comprend au moins une conduite (20) de retour de lubrifiant, sur laquelle est placée une pompe (26) de retour de lubrifiant qui est couplée mécaniquement au mécanisme (3).

5. Engin de construction selon la revendication 4, ***caractérisé en ce que**,* du côté de la pompe (26) de retour de lubrifiant opposé au mécanisme (3), une conduite d'équilibrage (28) part de la conduite (20) de retour de lubrifiant, conduite d'équilibrage qui débouche dans le mécanisme (3), de préférence par l'intermédiaire d'un étranglement (27).

6. Engin de construction selon l'une quelconque des revendications précédentes, ***caractérisé en ce qu*'**une conduite (30) d'huile de fuite est prévue pour évacuer l'huile de fuite depuis l'entraînement hydraulique (5, 5') et/ou depuis la pompe de dosage (16).

7. Engin de construction selon l'une quelconque des revendications précédentes, **ca*ractérisé en* ce *qu*'**une conduite de décharge (40) est prévue, avec laquelle la conduite (10) de lubrifiant, la conduite (20) de retour de lubrifiant et/ou la conduite (30) d'huile de fuite sont chacune en liaison d'écoulement par l'intermédiaire d'une vanne (41, 42, 43) de limitation de pression, la conduite de décharge (40) débouchant dans le mécanisme (3).

8. Engin de construction selon l'une quelconque des revendications précédentes, ***caractérisé en* ce *que*** la conduite (10) de lubrifiant part d'une conduite de retour (50, 50') du circuit hydraulique.

9. Engin de construction selon l'une quelconque des revendications précédentes, **ca*ractérisé en ce que****,* pour entraîner le mécanisme (3), au moins deux entraînements hydrauliques (5, 5') avec chacun une conduite de retour (50, 50') sont prévus, la conduite (10) de lubrifiant se trouvant en liaison d'écoulement avec les deux conduites de retour (50, 50').

10. Engin de construction selon l'une quelconque des revendications précédentes, ***caractérisé en* ce que**, sur la conduite (10) de lubrifiant, en particulier du côté de la pompe de dosage (16) tourné vers le mécanisme (3), il est prévu un interrupteur à pression (19).

11. Engin de construction selon l'une quelconque des revendications précédentes, ***caractérisé en ce que**,* sur le mécanisme (3), est placé au moins un balourd (6, 6').

12. Procédé de réalisation d'un mur de palplanches, dans lequel, au moyen d'un engin de construction selon l'une quelconque des revendications précédentes, des palplanches sont exposées à une vibration mécanique et enfoncées dans le sol.
